# EUROPÄISCHE PATENTSCHRIFT

(11) **EP 0 692 352 B1**
(45) Veröffentlichungstag und Bekanntmachung des Hinweises auf die Patenterteilung: **23.09.1998**
(21) Anmeldenummer: 95109703.9
(22) Anmeldetag: 22.06.1995
(51) Int. Cl.: B28B 7/00, B28B 1/32, E04C 2/38

(54) **Die Sichtfläche eines Betonfertigteils bildendes Schalungsteil**
Shuttering part forming the visible surface of a concrete element
Elément de coffrage formant la partie visible de produits en béton

(30) Priorität: 29.06.1994 DE 4422448
(43) Veröffentlichungstag der Anmeldung: 17.01.1996
(73) Patentinhaber: Reymann Technik GmbH, 68766 Hockenheim (DE)
(72) Erfinder: Reymann, Wolfgang, D-68766 Hockenheim (DE)
(74) Vertreter: Riebling, Peter, Dr.-Ing.

(56) Entgegenhaltungen:
- EP-A- 0 006 080
- DE-U- 8 431 614
- FR-A- 1 191 481
- FR-A- 2 643 010
- FR-A- 2 645 565
- SE-A- 437 536
- US-A- 2 554 110
- US-A- 4 223 502

## Beschreibung

### Stand der Technik

Es ist bekannt, Schalungsteile für Betonfertigteile aus feinkörnigem Material (z.B. Zement) mit Faserverstärkung herzustellen (zu spritzen) und diese Schalungsteile als sogenannte verlorene Schalungsteile zu verwenden, d.h. sie in das Betonfertigteil zu integrieren. Da derartige Schalungsteile mit einer geschlossenen sauberen Oberfläche hergestellt werden können, werden sie als Sichtfläche des Betonfertigteils verwendet. Betonfertigteile werden mit einer Wassernase versehen, um das Kriechen von Regenwasser zu unterbinden.

Schaltungsteile und deren Herstellung, allerdings ohne Wassernase, sind z.B. aus der FR-A- 2 645 565 sowie der US-A-4 223 502 bekannt. Bei den, aus diesen Druckschriften bekannten, Schalungsteilen muß die Wassernase nachträglich angebracht werden.

### Aufgabe und Lösung

Der Erfindung liegt die Aufgabe zu Grunde, bei Verwendung der genannten Schalungsteile, diese Wassernasen in kostengünstiger Weise herzustellen.
Zur Lösung dieser Aufgabe schlägt die Erfindung vor, das Schalungsteil entsprechend den Merkmalen des Anspruchs 1 auszubilden.
In den Unteransprüchen werden vorteilhafte Ausführungsbeispiele angegeben.

### Figurenbeschreibung

Anhand der Zeichnung wird ein Ausführungsbeispiel der Erfindung näher erläutert. Es zeigen:
- Fig. 1:: Ein Schnitt durch das Schalungsteil, das sich noch in seiner Herstellungsform befindet.
- Fig. 2:: Ein Schnitt durch das vergrößert herausgezeichnete Profil.
- Fig. 3:: Ein als Winkelteil ausgebildetes Schalungsteil.

In Fig. 1 ist das fertige, jedoch noch in seiner Herstellungsform befindliche Schalungsteil im Schnitt gezeigt und mit 1 bezeichnet. Die Herstellungsform besteht aus einem Formteil 4, das die äußere Form des Schalungsteils 1 bestimmt und untere und obere Begrenzungsteilen 5 und 6 aus magnetischem Material, die durch Magnete 3 fixiert sind. In die so gebildete Form wird das Profil 2 eingelegt, das zum Teil vom Begrenzungsteil 5 umschlossen und damit fixiert wird. Danach wird das Schalungsteil 1 selbst in die Form eingespritzt, wobei zuerst nur Feinzement auf das Formteil 4 und zum Teil auf das Begrenzungsteil 6 aufgespritzt wird. Danach wird dann das faserverstärkte Material aufgespritzt und verdichtet und in die gezeigte Form gebracht. In das Schalungsteil 1 können Metallteile eingespritzt werden (z.B. Gewindehülsen, Schweißgrund oder ein Teil zur Handhabung des Schalungsteils). In Fig. 1 ist als Beispiel eine Metallhülse 7 eingebettet. Nach dem Trocknen des Schalungsteils 1 werden die Teile 5 und 6 entfernt und das z.B. einige Meter lange Schalungsteil 1 mit dem an ihm haftendem Profil 2 entnommen. Dieses Schalungsteil 1 mit Profil 2 wird dann in die Schalung des zu fertigenden Betonfertigteils, z.B. der Bodenplatte eines Balkons einbezogen. Beim Gießen des Fertigteils wird dann das Schalungsteil in das Betonfertigteil integriert. Nach Austrocknen des Betonfertigteils wird das Profil 2, das sich an der Nahtstelle zwischen dem Schalungsteil 1 und dem Beton und zwar an der Unterseite befindet, herausgezogen. Hierdurch entsteht die gewünschte Wassernase. Der Querschnitt eines möglichen Profils zeigt Fig. 2. Das Profil weist an seiner Unterseite zwei Stege 2a auf, die nach Entnahme des Schalungsteil 1 aus seiner Form über die Unterseite des Schalungsteils vorstehen. Hierdurch sollen auf der Schalung vorhandene Unebenheiten ausgeglichen werden, um ein Kriechen des Zements in den Sichtbereich des Schalungsteils 1 zu vermeiden. Das Anbringen des Profils 2 an der Nahtstelle zwischen Schalungsteil 1 und dem Beton dient somit nicht nur zur Erzeugung der Wassernase, sondern stellt eine Dichtung für den Beton dar und es entsteht dadurch keine sichtbare Kante. Das Profil kann z.B. aus Gummi bestehen, dessen Oberfläche vorzugsweise nur im Bereich der Berührung mit dem Schalungsteil 1 eine gewisse Rauigkeit aufweist, sodaß das Profil an dem Schalungsteil haftet. Oben wurde erwähnt, daß die Schalungsteile eine gewisse Länge aufweisen. Bisher wurden solche Schalungsteile in Normlängen auf Vorrat gefertigt. Bei ihrem Einsatz ergaben sich Abschnitte und Reststücke als Abfall, der nur schwer recyclbar ist.
Eine Weiterbildung der Erfindung schlägt nun vor, das Schalungsteil als Winkelteil auszubilden und die Länge der Schenkel des Winkelteils entsprechend den jeweiligen Anforderungen auszubilden. Damit entfallen die durch die Gehrungsschnitte anfallenden Restteile und die Restteile, die durch das Schneiden auf richtige Länge anfallen. Bei dieser neuen Handhabung können die Schalungsteile nicht auf Lager gefertigt werden, sondern werden vor Ort im Betonwerk gemäß den Anforderungen des Einzelfalls gefertigt. Eine Draufsicht auf das gewinkelte Schalungsteil mit unterschiedlich langen Schenkeln 8 und 9 zeigt Fig. 3. Aus zwei derartigen Winkelteilen kann z.B. die Schalung für die drei sichtbaren Flächen eines Balkonbodens gebildet werden. Vorzugsweise ist an der Ecke des Winkelteils eine Fase vorgesehen, wie dies Fig. 3 bei 10 zeigt.

## Patentansprüche

1. Die Sichtfläche eines Betonfertigteils bildendes Schalungsteil aus faserverstärktem, feinkörnigen Material, das in das Betonfertigteil eingegossen wird, dadurch gekennzeichnet, daß an der Nahtstelle zwischen dem Schalungsteil und dem Beton an der Unterseite eine Wassernase ausgespart wird, derart, daß das Schalungsteil (1) an der Nahtstelle zum Beton an seiner Unterseite ein der Form der Wassernase entsprechendes Profil (2) aus gummielastischem, an dem Schalungsteil haftenden Material aufweist.

2. Schalungsteil nach Anspruch 1, dadurch gekennzeichnet, daß das Profil (2) an seiner Unterseite Stege (2a) aufweist, die über die Unterseite des Schalungsteils geringfügig vorstehen.

3. Schalungsteil nach Anspruch 1 oder 2, dadurch gekennzeichnet, daß das Profil (2) aus Gummi besteht, dessen Oberfläche wenigstens an der dem Schalungsteil (1) zugewandten Seite eine für die Haftung am Schalungsteil ausreichende Rauigkeit aufweist.

4. Schalungsteil nach einem der Ansprüche 1 bis 3, dadurch gekennzeichnet, daß in das Schalungsteil (1) Metallstücke (7) eingespritzt sind.

5. Die Sichtfläche eines Betonfertigteils bildendes Schalungsteil aus faserverstärktem, feinkörnigen Material, das in das Betonfertigteil eingegossen wird, nach einem der Ansprüche 1 bis 3, dadurch gekennzeichnet, daß das Schalungsteil einstückig als Winkelteil ausgebildet ist (Fig. 3).

6. Schalungsteil nach Anspruch 5, dadurch gekennzeichnet, daß die Schenkellängen (8, 9) entsprechend den jeweiligen Anforderungen des Einzelfalls gefertigt sind.

7. Schalungsteil nach Anspruch 5 oder 6, dadurch gekennzeichnet, daß es an seiner Eckkante eine Fase (10) aufweist.

## Claims

1. Shuttering part which forms the visible surface of a prefabricated concrete element, and consists of fibre-reinforced, fine-grained material which is cast into the prefabricated concrete element, characterized in that a weather groove is made on the underside, at the seam between the shuttering part and the concrete, such that on its underside, at the seam with the concrete, the shuttering part (1) has a profile (2) which corresponds to the form of the weather groove and consists of elastomeric material which adheres to the shuttering part.

2. Shuttering part according to Claim 1, characterized in that, on its underside, the profile (2) has lugs (2a) which project slightly beyond the underside of the shuttering part.

3. Shuttering part according to Claim 1 or 2, characterized in that the profile (2) consists of rubber whose surface, at least on the side which is directed towards the shuttering part (1), has a degree of roughness which is sufficient for the adherence to the shuttering part.

4. Shuttering part according to one of Claims 1 to 3, characterized in that metal pieces (7) are secured in the shuttering part (1) during the injection operation.

5. Shuttering part which forms the visible surface of a prefabricated concrete element, and consists of fibre-reinforced, fine-grained material which is cast into the prefabricated concrete element, according to one of Claims 1 to 3, characterized in that the shuttering part is designed in one piece as an angled part (Figure 3).

6. Shuttering part according to Claim 5, characterized in that the length of the legs (8, 9) are produced to correspond to the respective requirements of each individual case.

7. Shuttering part according to Claim 5 or 6, characterized in that, at its corner edge, it has a chamfer (10).

## Revendications

1. Élément de coffrage formant la partie visible d'une pièce en béton, en matériau à grains fins renforcé par des fibres, lequel est coulé dans la pièce en béton terminée, caractérisé en ce que, au niveau de l'emplacement de jonction entre l'élément de coffrage et le béton, est ménagé un rejet d'eau à la face inférieure, de telle manière que l'élément de coffrage (1) présente au niveau de l'emplacement de jonction avec le béton et à sa face inférieure un profil (2) correspondant à la forme du rejet d'eau, en matériau qui présente l'élasticité du caoutchouc, adhérant à l'élément de coffrage.

2. Élément de coffrage selon la revendication 1, caractérisé en ce que le profil (2) présente à sa face inférieure des barrettes (2a) qui dépassent légèrement au-delà de la face inférieure de l'élément de coffrage.

3. Élément de coffrage selon l'une ou l'autre des revendications 1 et 2, caractérisé en ce que le profil (2) est en caoutchouc, dont la surface présente, au moins du coté tourné vers l'élément de coffrage (1), une rugosité suffisante pour l'adhérence sur l'élément de coffrage.

4. Élément de coffrage selon l'une des revendications 1 à 3, caractérisé en ce que des pièces en métal (7) sont injectées dans les éléments de coffrage (1).

5. Élément de coffrage formant la partie visible d'une pièce en béton, en matériau à grains fins renforcé par des fibres, qui est coulé dans la pièce en béton terminée, selon l'une des revendications 1 à 3, caractérisé en ce que l'élément de coffrage est réalisé d'une seule pièce sous forme d'une pièce en équerre (figure 3).

6. Élément de coffrage selon la revendication 5, caractérisé en ce que les longueurs des bras (8, 9) sont réalisées en correspondance des exigences respectives du cas individuel.

7. Élément de coffrage selon l'une ou l'autre des revendications 5 et 6, caractérisé en ce qu'il comporte un chanfrein (10) au niveau de ses arêtes en coin
